# EUROPÄISCHE PATENTSCHRIFT

(11) **EP 0 325 931 B1**
(45) Veröffentlichungstag und Bekanntmachung des Hinweises auf die Patenterteilung: **22.04.1992**
(21) Anmeldenummer: 89100324.6
(22) Anmeldetag: 10.01.1989
(51) Int. Cl.: B22D 11/04

(54) **Verfahren und Vorrichtung zum Oszillieren einer Stahlstranggiesskokille**
Method and apparatus for the oscillation of a continuous-casting mould
Procédé et dispositif pour l'oscillation d'une lingotière pour la coulée continue

(30) Priorität: 28.01.1988 CH 305/88
(43) Veröffentlichungstag der Anmeldung: 02.08.1989
(73) Patentinhaber: CLECIM, F-95863 Cergy-Pontoise (FR); DAVY (DISTINGTON) LIMITED, Workington Cumbria CA14 2JJ (GB)
(72) Erfinder: Wolf, Manfred, Dr., CH-8032 Zürich (CH)
(74) Vertreter: Zeller, Josef

(56) Entgegenhaltungen:
- EP-A- 0 031 133
- EP-A- 0 144 795
- DE-B- 2 002 366
- US-A- 4 615 375
- PATENT ABSTRACTS OF JAPAN, Band 10, Nr. 368 (M-543)[2425], 9. Dezember 1986

## Beschreibung

Die Erfindung betrifft ein Verfahren und eine Vorrichtung zum Oszillieren einer Stahlstranggiesskokille gemäss den Oberbegriffen der Ansprüche 1 und 9.

Beim Stranggiessen, insbesondere beim Stranggiessen von Stahl, werden Durchlaufkokillen oszilliert, um Schmiermittel zwischen Strangkruste und Kokillenwand einzubringen, wodurch ein Kleben der Strangkruste vermieden bzw. reduziert werden soll.

Für das Stahlstranggiessen sind verschiedene Oszillationseinrichtungen und Oszillationsverfahren vorgeschlagen worden. Weite Anwendung haben mechanische Oszillationsantriebe mit sinusförmiger Bewegungscharakteristik gefunden. Bei niedrigen und mittleren Giessgeschwindigkeiten hat sich die sinusförmige Oszillationsbewegung gut bewährt. Aus der DE-AS 2′002′366 ist es bei einer Anpassung sinusförmiger Oszillationsbewegungen an hohe Geschwindigkeiten bekannt, die Hubhöhe proportional zur Strangabzugsgeschwindigkeit zu erhöhen. In anderen Literaturen wird aber auch vorgeschlagen, die Frequenz in Abhängigkeit von der Strangabzugsgeschwindigkeit zu erhöhen. Werden bei hohen Strangabzugsgeschwindigkeiten, z.B. zwischen 2 und 6 m/min die Bewegungsverhältnisse zwischen einer sinusförmigen Kokillenbewegung und einer bewegten Strangkruste proportional übertragen, so muss entweder ein entsprechend langer Hub oder eine entsprechend hohe Frequenz bzw. eine Kombination einer Vergrösserung beider Bemessungsgrössen gewählt werden. Mit dieser Art der Strangoszillation konnten insbesondere bei schwierig zu vergiessenden Strangqualitäten, sogenannten Klebergüten, keine befriedigenden Ergebnisse erzielt werden.

Neben der sinusoidalen Oszillationsbewegung sind beispielsweise in der JP-OS 61-162 256 auch andere Oszillationsbewegungen bekannt geworden. Diese nicht sinusoidalen Oszillationsbewegungen haben zwischen dem Ab-und Aufwärtshub in der Regel ein ungleiches Zeitverhältnis, z.B. 1 : 3. Im Weg-Zeit-Diagramm haben solche Oszillationen eine sägezahnförmige Bewegungslinie. Der Antrieb kann über hydraulische oder äquivalente Kraftgeräte erfolgen. Solche nicht sinusoidalen Oszillationsantriebe sind leicht regulierbar bezüglich Hub und Frequenz. Trotzdem ist die Qualität der Strangoberfläche bezüglich Oszillationsmarken, Strangdurchbrüchen in der Kokille bei hohen Giessgeschwindigkeiten, insbesondere bei Stahlqualitäten, die als Klebergüten bekannt sind, noch unbefriedigend.

Der Erfindung liegt deshalb die Aufgabe zugrunde, ein Oszillationsverfahren für das Stahlstranggiessen zu schaffen, das einerseits die Strangoberfläche bezüglich Oszillationsmarken verbessert bzw. Oberflächenfehler vermindert und gleichzeitig eine grosse Variabilität der Strangausziehgeschwindigkeit beim Angiessen und während eines laufenden Gusses zulässt. Darüber hinaus sollen auch Klebergüten mit verbesserter Strangoberfläche und, bei hoher Durchbruchsicherheit, dem Giesszyklus angepassten Giessgeschwindigkeiten herstellbar sein. Weiter sollen Giessgeschwindigkeiten ermöglicht werden, die über den Stand der Technik hinausführen, z.B. 2 - 6 m/min bei Brammen bzw. 4 - 10 m/min bei Knüppeln und Dünnbrammen.

Diese Aufgabe wird mit den Merhmalen des Anspruchs 1 Bzw. des Anspruchs 9 gelöst.

Das erfindungsgemässe Oszillationsverfahren bzw. die Oszil lationsvorrichtung ermöglichen ein Stranggiessen mit verbesserter Strangoberfläche und zwar insbesondere, wenn die Strangausziehgeschwindigkeit aus verfahrenstechnischen Gründen oder auch beispielsweise durch vorbestimmte Taktzeiten im Zusammenhang mit der Stahlherstellung variiert werden muss. Die Ausbildung von Oszillationsmarken wird dabei vermindert. Stahlgüten, die als Klebergüten bekannt sind, neigen bei diesem Verfahren in Kombination mit entsprechenden Schmiermitteln zu verminderter Rissneigung in den Oszillationsmarken. Beginnende Durchbrüche (Bleedings) innerhalb der Kokille bzw. Durchbrüche ausserhalb der Kokille können dadurch reduziert werden. Die als Giessgeschwindigkeiten bekannten Strangausziehgeschwindigkeiten können mit diesem Verfahren weit über den konventionellen Bereich gesteigert werden.

Die Oszillationsfrequenz kann im ersten Bereich schrittweise mit der ansteigenden Strangabzugsgeschwindigkeit angehoben werden. Gemäss einem weiteren Verfahrensbeispiel kann im ersten Bereich mit zusätzlichem Vorteil die Oszillationsfrequenz von etwa 60 - 120 Hüben pro Minute beim Start proportional auf 120 - 200 Hübe pro Minute hochgefahren werden, wobei eine Proportionalität f = K · V$\frac{\text{n}}{\text{c}}$ gewählt und n < 0,5, K = 100 - 200 cpm eingesetzt wird. Die Oszillationsfrequenz kann dabei im ersten Bereich unter Beibehaltung der Hubhöhe hochgefahren werden.

Ein wesentliches Merkmal der nicht sinusoidalen Oszillation ist die in weiten Grenzen variierbare Geschwindigkeit der Kokillenauf- und abwärtsbewegung innerhalb eines Oszillationszyklusses oder innerhalb einer bestimmten Hubhöhe. Im Sinne eines weiteren Verfahrensbeispieles wird empfohlen, im ersten Bereich die Oszillationsfrequenz unter Beibehaltung der Hubhöhe zwischen 2 mm und 5 mm hochzufahren und im zweiten Bereich die Hubhöhe proportional zur Strangabzugsgeschwindigkeit zwischen 2 und 12 mm zu erhöhen.

Als zusätzliche Eingrenzung wird im ersten Bereich eine Negativstripzeit t_{N} = 0,1 - 0,2 t_{c} vorgeschlagen, wobei t_{c} die Zeit für einen Oszillationszyklus darstellt.

Im zweiten Bereich wird bei konstant gehaltener Frequenz im Sinne zusätzlicher Verfahrensbeispiele das Geschwindigkeitsverhältnis$\frac{\text{Kokillenabwärtsgeschwindigkeit}}{\text{Strangabzugsgeschwindigkeit}} \text{=} \frac{{\text{V}}_{\text{N}}}{{\text{V}}_{\text{c}}} \text{= 1,02 - 1,10}$ vorgeschlagen und die Negativstripzeit t_{N} nach folgender Gleichung eingestellt:${\text{t}}_{\text{N}} {\text{= 0,2 - 0,33 t}}_{\text{c}}$ wobei t_{c} die Zeit für einen Oszillationszyklus beträgt.

Im nachfolgenden soll anhand von Diagrammen und Verfahrensbeispielen die Erfindung zusätzlich erläutert werden. Es zeigen:
Fig. 1 ein Weg-Zeit-Diagramm einer sägezahnartigen Oszillationsbewegung,
Fig. 2 ein Geschwindigkeits-Zeit-Diagramm gemäss der Oszillationsbewegung von Fig. 1,
Fig. 3 ein Frequenz-Strangabzugsgeschwindigkeits-Diagramm,
Fig. 4 ein Hubhöhe-Strangabzugsgeschwindigkeits-Diagramm
Fig. 5 eine schematische Darstellung einer Oszillationseinrichtung.

Zur Erläuterung einer sägezahnartigen Oszillationsbewegung einer Stranggiesskokille wird in Fig. 1 im Weg-Zeit-Diagramm ein Oszillationszyklus t_{c} dargestellt. Mit h ist die Hubhöhe und mit t die Zeit bezeichnet. In Fig. 2 ist im gleichen Zeitmassstab strichpunktiert mit V_{c} die Strangabzugsgeschwindigkeit, mit V_{N} die Kokillenabwärtsgeschwindigkeit, die im wesentlichen während des ganzen Abwärtshubes grösser ist als V_{c}, und mit V_{P} die Kokillenaufwärtsgeschwindigkeit, d.h. während des Aufwärtshubes, gezeichnet. Ein Zeitabschnitt t_{N} stellt die Negativstripzeit und ein Zeitabschnitt t_{P} die Positivstripzeit dar. Während dem Zeitabschnitt t_{N} wird die erstarrende Strangkruste einer Druckbeanspruchung und während dem Zeitabschnitt t_{P} einer Zugbeanspruchung ausgesetzt. In Fig.3 ist in einem schraffierten Feld ein Frequenzbereich f in cpm (cycles per minute) in Abhängigkeit von unterschiedlichen Strangausziehgeschwindigkeiten dargestellt. Dieser Frequenzbereich schliesst die erfindungsgemässen Frequenzen für unterschiedliche Stahlqualitäten ein. Entlang der mit x bezeichneten Begrenzungslinie liegen die Frequenzen für Stahlqualitäten mit starker Klebeeigenschaft, oder anders ausgedrückt, mit schwacher Strangschale im Badspiegelbereich. Diese Stahlgüten werden auch mit "Klebergüten" bezeichnet.

Entlang der mit y bezeichneten Begrenzungslinie in Fig. 3 liegen die Frequenzen für Stahlqualitäten mit ausgeprägter Einziehungs- und Oszillationsmarkenbildung, d.h. diese Stähle bilden schon im Badspiegelbereich eine starke Strangschale, und erhalten dadurch tiefe Oszillationsmarken bzw. Einziehungen (depressions).

Ein Stahl aus der Gruppe der Klebergüten wird im Bereich 1 (mit Masspfeil bezeichnet) entlang der Begrenzungslinie x, d.h. bis zu einer Strangabzugsgeschwindigkeit zwischen 0,1 und etwa 1,2 m/min zwischen 60 und 120 Hüben pro Minute (cpm) oszilliert. Im Bereich 2, d.h. bei einer Strangabzugsgeschwindigkeit ab etwa 0,8 - 1,2 m/min , bleibt die Oszillationsfrequenz f bei etwa 120 Hüben pro Minute konstant. Wie aus Fig. 4 hervorgeht, wird im Bereich 2 die Hubhöhe h beispielsweise proportional zur Strangabzugsgeschwindigkeit zwischen 2 und 20 mm, vorzugsweise zwischen 4 und 10 mm bei konstanter Oszillationsfrequenz erhöht. Die Negativstripzeit t_{N} ist in den Bereichen 1 und 2 etwa 0,1 Sek.

Bei einer Stahlqualität mit ausgeprägter Oszillationsmarkenbildung wird in Fig. 3 im Bereich 1 entlang der Begrenzungslinie y die Frequenz zwischen 0,1 m/min bis etwa 1,2 m/min von 120 auf etwa 200 Hübe pro Minute angehoben. Im Bereich 2, d.h. bei Strangabzugsgeschwindigkeiten über etwa 1,2 m/min bleibt die Frequenz f bei etwa 200 Hüben pro Minute konstant. Wie aus Fig. 4 hervorgeht, wird im Bereich 2 die Hubhöhe beispielsweise proportional zur Strangabzugsgeschwindigkeit zwischen 2 und 10 mm, vorzugsweise zwischen 2 und 8 mm bei konstanter Oszillationsfrequenz erhöht. Die Negativstripzeit t_{N} ist in den Bereichen 1 und 2 in der Grössenordnung von 0,1 Sek. Die Negativstripzeit t_{N} wird im weiteren im ersten Bereich auf Werte zwischen 0,1 und 0,2 t_{c} eingestellt, wobei t_{c} die Zeit für einen Oszillationszyklus darstellt. Im Bereich 2 mit Strangabziehgeschwindigkeiten über etwa 1,2 m/min soll die Negativstripzeit t_{N} = 0,2 - 0,33 t_{c} betragen.

In Fig. 5 ist mit 5 eine Kokille an zwei kurzen Hebeln 6 und 7 aufgehängt und bei ihrer Oszillationsbewegung gemäss Pfeil 8 geführt. Mit 10 ist ein hochgezogenes Fundament bzw. eine entsprechende Stahlstruktur dargestellt. Der kurze Hebel 7 ist an seiner Verlängerung 9 mit einem nur schematisch dargestellten hydraulischen Oszillationsantrieb 11 verbunden. Eine Steuerung 12 sorgt für eine programmgemässe Einstellung der Oszillationsfrequenz f und der Hubhöhe h des Oszillationsantriebes 11 während des Giessbetriebes gemäss den gespeicherten Programmen im Rechner 14. Es sind beispielsweise Oszillationsprogramme 20 für unterschiedliche Stahlqualitäten, Giessformate, Schmiermittel, Strangabzugsgeschwindigkeiten etc. gespeichert. Von der hydraulischen Steuerung 12 wird als Rückmeldung 21 über die lau fend gemessene Oszillationskraft die Reibung in der Kokille 5 festgestellt und mit einem vorbestimmten Reibungswert 22 im Diskriminator 15 verglichen. Ueber das erhaltene Vergleichssignal 23 kann die Einstellung der Negativstripzeit t_{N} und das Verhältnis t_{N} zu t_{c}, die Hubhöhe, die Frequenz etc. im vorbestimmten Rahmen laufend optimiert werden. Die Reibung kann auch direkt an der Kokille oder an den Hebelarmen des Oszillationsantriebes mit bekannten Vorrichtungen gemessen werden, wie Beschleunigungsmesser, Druckmessdose und/oder Dehnmessstreifen sowie aus einer Kombination dieser Messvorrichtungen.

Im Sinne einer zusätzlichen Alternative kann die Kokille 5 mit einer bekannten Durchbruchwarneinrichtung 25 versehen sein. Ein Signal 26 der Durchbruchwarnung 25 kann über eine Steuerung 18 direkt auf die Strangabziehgeschwindigkeit Einfluss nehmen und dadurch einen Strangdurchbruch verhindern.

## Patentansprüche

1. Verfahren zum Oszillieren einer Stahlstranggiesskokille mittels einer Oszillationseinrichtung, wobei die Hubhöhe in Abhängigkeit von der Strangabzugsgeschwindigkeit eingestellt wird, dadurch gekennzeichnet, dass bei einer sägezahnartigen Oszillationsbewegung die Kokille im wesentlichen während der ganzen Abwärtsbewegung den Strang überholt und in einem ersten Bereich (1) mit niedrigen Strangabzugsgeschwindigkeiten bis etwa 0,8 - 1,2 m/min die Oszillationsfrequenz von etwa 60 - 120 Hüben pro Minute beim Start auf 120 - 200 Hübe pro Minute unter Beibehaltung einer Negativstripzeit t_{N} von etwa 0,1 s hochgefahren wird und dass bei weiterer Erhöhung der Strangabzugsgeschwindigkeit über 0,8 - 1,2 m/min in einem zweiten Bereich (2) die Oszillationsfrequenz konstant gehalten und die Hubhöhe in Abhängigkeit zur Strangabzugsgeschwindigkeit unter Beibehaltung der Negativstripzeit t_{N} von etwa 0,1 s vergrössert wird.

2. Verfahren nach Anspruch 1, dadurch gekennzeichnet, dass im ersten Bereich die Oszillationsfrequenz f von etwa 60 - 120 Hüben pro Minute beim Start proportional zur Strangabzugsgeschwindigkeit auf 120 - 200 Hübe pro Minute hochgefahren wird, wobei die Proportionalität f = K · V$\frac{\text{n}}{\text{c}}$ mit n < 0,5 gewählt wird.

3. Verfahren nach Anspruch 1 oder 2, dadurch gekennzeichnet, dass im ersten Bereich die Oszillationsfrequenz unter Beibehaltung der Hubhöhe hochgefahren wird.

4. Verfahren nach einem der Ansprüche 1 - 3, dadurch gekennzeichnet, dass im ersten Bereich die Oszillationsfrequenz unter Beibehaltung der Hubhöhe zwischen 2 mm und 5 mm hochgefahren wird.

5. Verfahren nach einem der Ansprüche 1 - 4, dadurch gekennzeichnet, dass im ersten Bereich die Negativstripzeit t_{N} = 0,1 - 0,2 t_{c} beträgt, wobei t_{c} die Zeit für einen Oszillationszyklus beträgt.

6. Verfahren nach einem der Ansprüche 1 - 5, dadurch gekennzeichnet, dass im zweiten Bereich die Hubhöhe proportional zur Strangabzugsgeschwindigkeit zwischen 2 und 12 mm erhöht wird.

7. Verfahren nach einem der Ansprüche 1 - 6, dadurch gekennzeichnet, dass im zweiten Bereich das Giessgeschwindigkeitsverhältnis$\frac{\text{Kokillenabwärtsgeschwindigkeit}}{\text{Strangabzugsgeschwindigkeit}} \text{=} \frac{{\text{V}}_{\text{N}}}{{\text{V}}_{\text{c}}} \text{= 1,02 - 1,10}$ beträgt.

8. Verfahren nach einem der Ansprüche 1 - 7, dadurch gekennzeichnet, dass im zweiten Bereich die Negativstripzeit t_{N}${\text{t}}_{\text{N}} {\text{= 0,2 - 0,33 t}}_{\text{c}}$ beträgt, wobei t_{c} die Zeit für einen Oszillationszyklus darstellt.

9. Vorrichtung zur Durchführung des Verfahrens nach einem der Ansprüche 1 - 8, wobei eine Oszillationseinrichtung für eine Stahlstranggiesskokille (5) mit Frequenz-und Amplitudenverstelleinrichtungen versehen ist und über einen Antrieb (11) für eine sägezahnartige Oszillationscharakteristik sowie eine Führungseinrichtung für die Oszillationsbewegung verfügt, dadurch gekennzeichnet, dass die Oszillationseinrichtung mit einer Rechnersteuerung (12) verbunden ist und der Rechner Speicher für unterschiedliche Stahlqualitäten, Giessgeschwindigkeiten, Oszillationsprogramme für einen ester mol zweiten Bereich aufweist und dass eine Vergleichsschaltung die Ist-Reibungsmessung zwischen Strang und Kokille mit der gespeicherten Soll-Reibung vergleicht und die Oszillationsprogramme laufend auf eine Minimierung der Ist-Reibung überprüft.

10. Vorrichtung nach Anspruch 9, dadurch gekennzeichnet, dass die Führungseinrichtung für die Oszillationsbewegung aus zwei kurzen Hebeln (6, 7) besteht, wovon einer dieser Hebel (7) mit einem hydraulischen Oszillationsantrieb verbunden ist.

## Claims

1. Process for oscillating a continuous steel casting mould by means of an oscillation device, with the stroke length being adjusted in dependence upon the strand withdrawal speed, characterised in that during a saw-tooth oscillating movement the mould outruns the strand during substantially the entire downward movement and in a first region (1) at low strand withdrawal speeds up to around 0.8 - 1.2 m/min the oscillation frequency is raised from about 60 - 120 strokes per minute at the start to 120 - 200 strokes per minute while retaining a negative strip time t_{N} of around 0.1 s, and that upon a further increase in the strand withdrawal speed above 0.8 - 1.2 m/min in a second region (2) the oscillation frequency is held constant and the stroke length is increased in dependence upon the strand withdrawal speed while retaining the negative strip time t_{N} of around 0.1 s.

2. Process according to claim 1, characterised in that in the first region the oscillation frequency f is raised from around 60 - 120 strokes per minute at the start in proportion to the strand withdrawal speed to 120 - 200 strokes per minute, with the proportionality f = K . V$\frac{\text{n}}{\text{c}}$ with n < 0.5 being selected.

3. Process according to claim 1 or 2, characterised in that in the first region the oscillation frequency is raised while retaining the stroke length.

4. Process according to one of claims 1 to 3, characterised in that in the first region the oscillation frequency is raised while retaining the stroke length between 2 mm and 5 mm.

5. Process according to one of claims 1 to 4, characterised in that in the first region the negative strip time t_{N} = 0.1 - 0.2 t_{c}, in which t_{c} is the duration of one oscillation cycle.

6. Process according to one of claims 1 to 5, characterised in that in the second region the stroke length is increased in proportion to the strand withdrawal speed between 2 and 12 mm.

7. Process according to one of claims 1 to 6, characterised in that in the second region the casting speed ratio is$\frac{\text{mould downward speed}}{\text{strand withdrawal speed}} \text{=} \frac{{\text{V}}_{\text{N}}}{{\text{V}}_{\text{c}}} \text{= 1,02 - 1,10}$

8. Process according to one of claims 1 to 7, characterised in that in the second region the negative strip time t_{N} is${\text{t}}_{\text{N}} {\text{= 0.2 - 0.33 t}}_{\text{c}}$ in which t_{c} represents the duration of one oscillation cycle.

9. Apparatus for effecting the process according to one of claims 1 to 8, with an oscillation device for a continuous steel casting mould (5) being provided with frequency and amplitude adjusting devices and having a drive (11) for a saw-tooth oscillation characteristic and a guide device for the oscillating movement, characterised in that the oscillation device is connected to a computer control unit (12) and the computer has oscillation programs for a first and second region stored for different steel grades, casting speeds, and that a differential connection compares the actual value of friction measured between strand and mould with the stored setpoint value of friction and continuously checks the oscillation programs with a view to minimising the actual friction value.

10. Apparatus according to claim 9, characterised in that the guide device for the oscillating movement comprises two short levers (6, 7), of which one lever (7) is connected to a hydraulic oscillation drive.

## Revendications

1. Procédé d'oscillation d'une lingotière de coulée continue d'acier au moyen d'un dispositif d'oscillation, dans lequel la course d'oscillation est réglée en fonction de la vitesse d'extraction de la veine de métal, caractérisé par le fait que, dans le cas d'un mouvement d'oscillation du type en dents de scie, la vitesse de la lingotière dépasse celle de la veine de métal, cela sensiblement pendant la totalité du mouvement descendant, et, dans un premier domaine (1) à faibles vitesses d'extraction jusqu'à environ 0,8 - 1,2 m/min, la fréquence d'oscillation d'environ 60 - 120 courses par minute au démarrage est accrue à 120 - 200 courses par minute, tout en conservant un temps de démoulage négatif t_{N} d'environ 0,1 s, et par le fait que, lors d'un autre accroissement de la vitesse d'extraction au-delà de 0,8 - 1,2 m/min, dans un deuxième domaine (2), la fréquence d'oscillation est maintenue constante et la course est augmentée en fonction de la vitesse d'extraction, cela tout en maintenant le temps de démoulage négatif t_{N} d'environ 0,1 s.

2. Procédé selon revendication 1, caractérisé par le fait que dans le premier domaine la fréquence d'oscillation f, d'environ 60 - 120 courses par minute au départ, est accrue, proportionnellement à la vitesse d'extraction, jusqu'à 120 - 200 courses par minute, en adoptant la proportionnalité f = k. V$\frac{\text{n}}{\text{c}}$ , avec n<0,5.

3. Procédé selon revendication 1 ou 2, caractérisé par le fait que, dans le premier domaine, la fréquence d'oscillation est accrue en conservant l'amplitude du mouvement.

4. Procédé selon l'une des revendications 1 à 3, caractérisé par le fait que, dans le premier domaine, la fréquence d'oscillation est accrue en conservant la hauteur de course entre 2 mm et 5 mm.

5. Procédé selon l'une des revendications 1 à 4, caractérisé par le fait que, dans le premier domaine, le temps de démoulage négatif t_{N} vaut t_{N} = 0,1 - 0,2t_{c}, t_{c} étant le temps d'un cycle d'oscillation.

6. Procédé selon l'une des revendications 1 à 5, caractérisé par le fait que, dans le deuxième domaine, la hauteur de course est augmentée entre 2 et 12 mm, proportionnellement à la vitesse d'extraction.

7. Procédé selon l'une des revendications 1 à 6, caractérisé par le fait que, dans le deuxième domaine, le rapport de vitesses propre à la coulée :$\frac{\text{Vitesse de descente de lingotière}}{\text{Vitesse d'extraction de la veine de métal}} \text{=} \frac{{\text{V}}_{\text{N}}}{{\text{V}}_{\text{c}}} \text{vaut de 1, 02 à 1,10}$

8. Procédé selon l'une des revendications 1 à 7, caractérisé par le fait que, dans le deuxième domaine, le temps de démoulage négatif t_{N} vaut${\text{t}}_{\text{N}} {\text{= 0,2 - 0,33 t}}_{\text{c}}$ t_{c} représentant le temps pour un cycle d'oscillation.

9. Dispositif de mise en oeuvre du procédé selon l'une quelconque des revendications 1 à 8, dans lequel il est prévu un dispositif d'oscillation pour une lingotière de coulée continue (5) avec des moyens de réglage de fréquence et d'amplitude, ce dispositif disposant d'un entraînement (11) pour une caractéristique d'oscillation du type en dents de scie et disposant d'un moyen de guidage pour le mouvement d'oscillation, caractérisé par le fait que le dispositif d'oscillation est relié à une commande par ordinateur (12) et l'ordinateur présente de la mémoire pour différentes qualités d'acier, vitesses de coulée, et pour différents programmes d'oscillation pour un premier et un deuxième domaine, et par le fait qu'un circuit de comparaison compare la mesure du frottement effectif entre veine de métal et lingotière au frottement théorique mémorisé, et contrôle constamment les programmes d'oscillation quant à une minimisation du frottement réel.

10. Dispositif selon revendication 9, caractérisé par le fait que les moyens de guidage pour le mouvement d'oscillation sont constitués par deux courts leviers (6, 7) dont l'un (7) est relié à un entraînement d'oscillation hydraulique.
